# EUROPÄISCHE PATENTSCHRIFT

(11) **EP 3 061 855 B1**
(45) Veröffentlichungstag und Bekanntmachung des Hinweises auf die Patenterteilung: **27.02.2019**
(21) Anmeldenummer: 15003548.3
(22) Anmeldetag: 14.12.2015
(51) Int. Cl.: D01G 15/00, D04H 18/04, D04H 1/492, D04H 1/70

(54) **KREMPELANLAGE UND VERFAHREN ZUR VERFESTIGUNG MINDESTENS EINES FASERFLORS**
ROLLER CARD AND METHOD FOR FIXING AT LEAST ONE FIBRE WEB
INSTALLATION DE CARDE ET PROCEDE DE RENFORCEMENT D'UN VOILE DE CARDE

(30) Priorität: 27.02.2015 DE 102015102810
(43) Veröffentlichungstag der Anmeldung: 31.08.2016
(73) Patentinhaber: Trützschler GmbH & Co. KG, 41199 Mönchengladbach (DE)
(72) Erfinder: Rübenach, Bernhard, 41236 Mönchengladbach (DE); Münstermann, Ullrich, 63329 Egelsbach (DE); Heetderks, Bodo, 48455 Bad Bentheim (DE)

(56) Entgegenhaltungen:
- WO-A1-01/63032
- BE-A1- 757 356
- FR-A1- 2 881 758
- US-A1- 2002 033 222

## Beschreibung

Die Erfindung betrifft eine Krempelanlage und ein Verfahren zur Verfestigung mindestens eines Faserflors.

Auf Krempelanlagen werden Faserflocken bis zur einzelnen Faser aufgelöst. Das daraus hergestellte Vlies besteht im Allgemeinen aus Fasern, die in einer bestimmten Richtung ausgerichtet sind, die z.B. durch die Maschinenrichtung (Machine Direction = MD) vorgegeben sein kann. Diese Vliese haben in Längsrichtung eine hohe Festigkeit, die aber in Querrichtung (Cross Direction = CD) nur gering ist. Der Längsorientierung der Fasern kann dadurch entgegen gewirkt werden, indem beispielsweise der Spalt zwischen dem Tambour und den Arbeiterwalzen beeinflusst wird, oder indem das aus dem Tambour austretende Vlies gestaucht wird. Ein Stauchprozess erhöht allerdings das Flächengewicht des erzeugten Vlieses und verringert damit die Produktionsgeschwindigkeit der Anlage, da die Länge der erzeugten Faserbahn abnimmt.

Weiterhin ist es bekannt, Wirrfaservliese herzustellen, deren Festigkeit in allen Richtungen nahezu gleich ist. Hierbei ist die geforderte Wirrlage keine konstante Größe, sondern hängt stark von den geforderten weiteren Eigenschaften des Produktes ab, die beispielsweise als Hygieneartikel, Dämmmaterial, Filter oder ähnliches verwendet werden.

In Abhängigkeit vom Einzelfall wird heute eine exakt auf das Endprodukt abgestimmte Faserorientierung gefordert. Die Faserorientierung kann im gesamten Faserflor erzeugt werden, oder nur in ausgewählten Bereichen. Der umorientierte Faserflor hat für das Endprodukt deutlich bessere mechanische Eigenschaften, was die Festigkeit und Dehnung betrifft. Dabei ist das Verhältnis der Isotropie in Längs- und Querrichtung von MD/CD = 1 sehr ausgeglichen. Da aber für bestimmte Produktanforderungen andere Isotropieverhältnisse gefordert werden, ändert sich mit der Faserorientierung, die im Bereich der Krempel eingestellt wird, auch das Flächengewicht der Faserbahn. Die Einstellung der Faserorientierung an der Krempel erfolgt heute durch manuelle Einstellung der relevanten Komponenten, wie z.B. Abnehmer, Stauchwalzen oder Wirrwalzen, um nur einige zu nennen. Der Transport des Faserflors von der Krempel zu einer weiteren Maschine erfolgt über mehrere Transportbänder, zwischen denen Bandtrennstellen liegen. Durch den Übergang von einem zum nächsten Transportband wird an der Bandtrennstelle zur sicheren Übergabe ein Einspannungsverzug erzeugt, wodurch sich der Anteil der querorientierten Fasern im Prozessmaterial so deutlich reduziert, dass ein gravierender Qualitätsverlust eintritt.

Die US2002/0033222A1 beschreibt ein Verfahren und eine Anlage zur Herstellung von Streifen (fadenförmige textile Gebilde) aus einem Vlies, wobei die Streifen durch Wasserstrahlen erzeugt werden. Weiterhin stellt sich diese Schrift die Aufgabe, die fadenförmigen Gebilde später wieder zu einem flächigen Gebilde zusammen zu führen. Dabei werden die Fasern vom flächigen Vlies zum fadenförmigen Gebilde völlig neu orientiert. Die Faserorientierung wird nicht eingefroren, sondern gegenteilig die bisherige Struktur zerstört und neu gebildet.

Die FR 2881758 A1 offenbart eine Krempel, bei der nach den Abnehmer- oder Stauchwalzen eine Spunlacetrommel angeordnet ist, die das Wasser der Wasserstrahlvernadelung absaugt. Dabei wird über ein zusätzliches perforiertes Band der Faserflor zwischen der Absaugtrommel und dem Band kompaktiert.

Es ist Aufgabe der Erfindung eine Krempelanlage und ein Verfahren zur Verfestigung mindestens eines Faserflors in einer Krempel zu schaffen, mit dem die bisherigen Nachteile vermieden werden können.

Die Erfindung löst die gestellte Aufgabe durch die Lehren nach Anspruch 1, 4, 8 und 9; weitere vorteilhafte Ausgestaltungsmerkmale der Erfindung sind durch die Unteransprüche gekennzeichnet.

Gemäß der technischen Lehre nach Anspruch 1 umfasst die Krempelanlage eine Einlaufseite, in die Faserflocken mittels eines Speisers zugeführt, über ein System von Walzen bis zur Einzelfaser aufgelöst und ausgerichtet werden, und über eine Auslaufseite mit mindestens einem Abzugsaggregat als mindestens ein Faserflor zur weiteren Verarbeitung abtransportiert wird.

Die Erfindung ist dadurch gekennzeichnet, dass die Krempelanlage Mittel zum hydrodynamischen Verfestigen des mindestens einen Faserflors aufweist. Damit wird der mindestens eine Faserflor verfestigt, ohne die Ausrichtung und Orientierung der Fasern zu verändern. Der Faserflor erhält für seinen weiteren Transport durch die Verarbeitungsstraße eine höhere Festigkeit und Stabilität, wodurch mit einer höheren Produktionsgeschwindigkeit und mit einer besseren Qualität der Faserflor weiter verarbeitet werden kann.

Mit den Merkmalen der Erfindung ist es möglich, nicht nur die Faserorientierung einzufrieren bzw. zu festigen, sondern dabei auch die Produktionsmenge bzw. Produktionsgeschwindigkeit hinsichtlich Vliesbandlänge und Gewicht an nachfolgende Produktionsanlagen einzustellen. Damit ist es möglich, bei laufender Produktion die Einstellungen der Kempelanlage schnell zu ändern, ohne dass nachfolgende Produktionsanlagen beeinträchtigt werden, da sich die Faserorientierung nicht ändert.

Dabei umfassen die Mittel zum hydrodynamischen Verfestigen mindestens einen Düsenbalken, der eine Vielzahl von Wasserstrahlen auf den Faserflor spritzt. Der Düsenbalken lässt sich als kompaktes Bauteil leicht in die Krempelanlage integrieren und kann bei kleinem Bauraum eine hohe Energiedichte realisieren, die mit einer mechanischen Verfestigungsvorrichtung einen höheren Platzbedarf benötigen würde.

Um das Wasser der Wasserstrahlen abzuführen ist mindestens eine in Transportrichtung dem Tambour nachgeordnete Walze als besaugte Walze ausgebildet. Das kann beispielsweise eine Stauchwalze oder eine Abnehmerwalze sein.

Vorzugseise wird der Faserflor auf einer besaugten Stauchwalze durch den Düsenbalken verfestigt.

In einer ersten Ausführungsform der Erfindung weist die besaugte Walze auf ihrem Umfang eine Garnitur auf, die geeignet ist, Wasserstrahlen zur besaugten Walze durch zuleiten bzw. abzuführen. Diese Ausführungsform kann mit jeder nachfolgenden alternativen Ausführungsform kombiniert werden. Dazu kann die Garnitur im Garniturfuß Aussparungen aufweisen, die zumindest teilweise mit Öffnungen in der besaugten Walze korrespondieren. Alternativ kann die Garnitur, die über eine Vielzahl von Windungen auf die Walze aufgewickelt wird, mit Abstand zueinander aufgezogen werden, so dass zwischen jeder Windung ein offener Raum oder Spalt verbleibt, über den das Wasser in eine Öffnung der Walze abgeführt werden kann.

Vorzugsweise werden die Düsenbalken mit einem geringen Druck von 5 bar bis 40 bar betrieben.

In einer alternativen Ausführungsform ist das Abzugsaggregat als Saugtrommel ausgebildet, wobei der Faserflor auf der Saugtrommel verfestigt wird. Alternativ können mehrere Lagen Faserflor auf der Saugtrommel miteinander verbunden werden, wobei gleichzeitig eine Verfestigung des Faserflors stattfindet. Im Weiteren wird die Verbindung mehrerer Lagen Faserflor mit einer Verfestigung gleichgesetzt.

In einer weiteren Ausführungsform kann eine sogenannte Spunlacetrommel in die Krempelanlage integriert werden, wodurch eine größere Absaugleistung einer größeren Wassermenge realisiert werden kann.

Dabei können zwei oder mehr Lagen Faserflor auf der Saugtrommel bzw. Spunlacetrommel zusammengeführt und miteinander verfestigt werden.

In einer weiteren vorteilhaften Ausgestaltung wirkt die Saugtrommel mit einer Kompaktiereinrichtung zusammen.

Das erfindungsgemäße Verfahren zur Verfestigung eines Faserflors in einer Krempelanlage umfasst die Schritte, dass Faserflocken an einer Einlaufseite mittels eines Speisers zugeführt werden, dass die Faserflocken über ein System von Walzen bis zur Einzelfaser aufgelöst und ausgerichtet werden, und dass über eine Auslaufseite mit mindestens einem Abzugsaggregat der erzeugte mindestens eine Faserflor zur weiteren Verarbeitung abtransportiert wird.

Das erfindungsgemäße Verfahren ist dadurch gekennzeichnet, dass der mindestens eine Faserflor innerhalb der Krempel hydrodynamisch verfestigt wird. Im Gegensatz zum Stand der Technik, bei der die Fasern miteinander verwirbelt und verflochten werden, findet hier eine Verdichtung bzw. Verfestigung des Faserflors statt, bei dem die Orientierung der einzelnen Fasern beibehalten wird.

Dabei erfolgt die hydrodynamische Verfestigung mittels einer Vielzahl von Wasserstrahlen, die auf den Faserflor gespritzt werden.

Die Erfindung wird nachfolgend anhand eines möglichen schematisch dargestellten Ausführungsbeispieles näher erläutert. Es zeigt:
- Figur 1:: eine erfindungsgemäße Krempelanlage;
- Figur 2:: eine Detailansicht einer alternativen Ausführung der Krempelanlage;
- Figur 3:: ein weiteres Ausführungsbeispiel einer erfindungsgemäßen Krempelanlage;
- Figur 4:: ein weiteres Ausführungsbeispiel einer erfindungsgemäßen Krempelanlage;
- Figur 5:: ein weiteres Ausführungsbeispiel einer erfindungsgemäßen Krempelanlage
- Figur 6:: eine Detailansicht einer Kompaktiervorrichtung auf einer Saugtrommel;
- Figur 7:: eine erfindungsgemäße Garnitur einer Stauchwalze;
- Figur 8:: einen Teilschnitt durch eine besaugte Walze, die als Stauchwalze oder Abnehmerwalze ausgebildet sein kann;
- Figur 9:: eine alternative Montage einer Garnitur.

In Figur 1 ist eine erfindungsgemäße Krempelanlage 1 in einer ersten Ausführung dargestellt, die eine Einlaufseite 1a für Faserflocken und eine oder mehrere Auslaufseiten 1b für Faserflor 20 aufweist. Vor der Einlaufseite 1a der Krempelanlage 1 ist ein nicht dargestellter Speiser angeordnet, z.B. ein Rüttelschachtspeiser, mit dem die Faserflocken auf ein nicht dargestelltes Transportband ablegt werden. Das Transportband ist beispielsweise mit einer radiometrischen oder optischen Messeinrichtung oder einer Bandwaage ausgestattet, die die auf dem Transportband abgelegte Faserschicht misst und die Daten einer Steuerung zuführt. Innerhalb der Steuerung werden die Gewichtsdaten mit der Verarbeitungsgeschwindigkeit der Krempelanlage 1 abgeglichen, so dass die Krempelanlage mit annähernd konstanter Geschwindigkeit einen gleichmäßigen Faserflor 20 erzeugt. Alternativ zum Rüttelschachtspeiser kann die Krempelanlage 1 auch mit einem Krempelspeiser mit integrierter Vliesdickenmessung ausgestattet sein, bei dem über die Vliesdickenmessung das Gewicht ermittelt wird.

In der Krempelanlage 1 werden die Faserflocken an der Einlaufseite 1a der Anlage zugeführt und über Einzugswalzen 2, Vortrommel 3 und Übertragungseinheit 4 bis zum Tambour 5 geleitet, so dass die Faserflocken bis zur Einzelfaser aufgelöst und ausgerichtet werden. Während des Transportvorganges der Faserflocken halten Wender- und Arbeiterwalzen 6, 7 die Fasern auf der Vortrommel 3 bzw. auf dem Tambour 5, so dass sich ein Faserflor 20 bildet, der nach dem Tambour 5 von der Abnehmerwalze 8 in Richtung Auslaufseite 1b transportiert wird. In diesem Ausführungsbeispiel dreht sich der Tambour 5 im Uhrzeigersinn und übergibt den erzeugten Faserflor 20 an eine obere und eine untere sich gegenläufig drehende Abnehmerwalze 8. Damit der Faserflor 20 von dem Tambour 5 auf die Abnehmerwalzen 8 übergeben werden kann, wird zwischen Tambour 5 und Abnehmerwalzen 8 ein sehr geringer Spalt eingestellt. Weiterhin ist die Oberfläche der Abnehmerwalzen 8 so gestaltet, dass zwischen der Walzenoberfläche und den zu übergebenden Fasern ein Formschluss entstehen kann. An die Abnehmerwalzen 8 schließen sich eine oder mehrere Stauchwalzen 9, 9' an, sowie ein Abzugsaggregat in Form eines umlaufenden Transportbandes 10, 11, das gegebenenfalls mit einer oder mehreren Übergabewalzen 12 ausgestattet sein kann.

Die Krempelanlage 1 weist eine Vielzahl von hochdynamischen Stellgliedern für die Faserorientierung auf, die beispielsweise als Servoantriebe oder Linearantriebe der Abnehmerwalze 8, der Stauchwalzen 9, 9', und/oder der Wirrwalzen sein können, mit denen die Abstände dieser Walzen 8, 9, 9' zueinander und deren Differenzgeschwindigkeiten geregelt werden. Weiterhin kann als Stellglied ein Servoantrieb oder ein Linearantrieb dienen, mit dem die Größe des Kardierspaltes am Tambour 5 eingestellt wird.

Durch beispielsweise eine geringere Umfangsgeschwindigkeit einer Stauchwalze 9 zur Abnehmerwalze 8 wird der Faserflor 20 gestaucht und dabei die Fasern in Querrichtung umorientiert. Das Stauchen des Faserflors 20 hat aber zur Folge, dass sich nachfolgend das gewünschte Flächengewicht des Faserflors 20 erhöht, wodurch der Faserflor 20 dichter wird und damit eine geringere Produktionslänge erzeugt wird. Dies hat zur Folge, dass auch die Produktionsgeschwindigkeit der nachfolgenden Anlage sinkt. Um diesen nachteiligen Effekt zu kompensieren, kann über das Stellglied Flächengewicht vor der Krempelanlage 1 die Menge der eingespeisten Faserflocken verringert werden, wodurch eine dünnere Schicht Faserflocken auf das Transportband gefördert werden, die aber schneller zur Krempelanlage 1 geleitet wird, so dass sich die Regelgröße Flächengewicht wieder der Führungsgröße Flächengewicht annähert.

Der gleiche Effekt wird erreicht, in dem der Spalt zwischen der Abnehmerwalze 8 und der Stauchwalze 9 verringert wird. Auch dies führt zu einer verstärkten Umorientierung der Fasern in Querrichtung, wodurch sich das Flächengewicht des Faserflors 20 erhöht und damit die Produktionslänge verringert wird. In beiden Fällen wird das MD/CD-Verhältnis größer. Eine mehrstufige Stauchung des Faserflors 20 hat den Vorteil, dass das MD/CD-Verhältnis sehr genau eingestellt werden kann, wobei der größte Einfluss auf die Faserorientierung durch die Differenzgeschwindigkeit zwischen der Abnehmerwalze 8 und der ersten Stauchwalze 9 entsteht. Die Differenzgeschwindigkeit zwischen der ersten und der zweiten Stauchwalze 9, 9' verfeinert das gewünschte Ergebnis.

Erfindungsgemäß ist vorgesehen, über einer der in Transportrichtung dem Tambour 5 nachfolgenden Abnehmer, der als Band oder Walze ausgebildet sein kann, also beispielsweise der Abnehmerwalze 8 oder über einer der Stauchwalzen 9, 9', einen Düsenbalken 16 anzuordnen, der eine Vielzahl von Düsenöffnungen aufweist, aus denen jeweils ein Wasserstrahl 17 mit Hochdruck auf den Faserflor 20 trifft. Die Fasern des Faserflors 20 werden in diesem Ausführungsbeispiel auf der Stauchwalze 9' miteinander verfestigt, so dass der Faserflor 20 beim weiteren Transport eine größere Festigkeit bei fast gleichbleibender Faserorientierung aufweist. Um das Wasser des Düsenbalkens 16 abzuführen, ist die Stauchwalze als durchsaugte Stauchwalze 9' ausgeführt, die über eine nicht dargestellte Pumpe unter Unterdruck gesetzt wird und das Wasser abführt. Da die wesentlichen Walzen und der Tambour 5 der Krempelanlage 1 mit einer umlaufenden Garnitur mit einer Vielzahl von Zähnen zur Ausrichtung der Fasern ausgestattet sind, muss die vom Düsenbalken 16 besprühte Walze 8, 9, 9' so gestaltet sein, dass einerseits das Wasser abgeführt wird und nicht mit dem Faserflor weiter transportiert wird, andererseits sich nicht die Produktivität der Krempelanlage reduziert.

Nach dem Stand der Technik werden die Garnituren 30 als endloses langes Band, ähnlich wie ein Sägeblatt, so spiralförmig und dicht nebeneinander auf die Trommeln aufgezogen, dass zwischen den nebeneinander liegenden Garniturfüßen 31 kein Spalt verbleibt. Es kann vorteilhaft sein, im Garniturfuß 31 eine Vielzahl von Aussparungen 32 anzuordnen, deren Längsachse bzw. Ausrichtung parallel zur Seitenflanke der Zähne 33 angeordnet ist bzw. deren Längsachse bei der aufgewickelten Garnitur 30 auf die Achse der Walze 8, 9, 9' gerichtet ist.

In diesem Ausführungsbeispiel wird die Garnitur 30 mit dem Garniturfuß 31 auf den Umfang der durchsaugten Stauchwalze 9' aufgewickelt, so dass die Zähne 33 sich auf der Außenseite bzw. an dem Außenumfang der Stauchwalze 9' befinden. Durch das spiralförmige Aufwickeln kann ein Garniturfuß 31 dicht neben dem anderen liegen oder die Garnituren sind mit Abstand zueinander angeordnet, wobei die Aussparungen 32 wie Bohrungen wirken, über die das Wasser des Düsenbalkens 16 durch die Stauchwalze 9' abgeführt wird. Die Details hierzu werden in den Figuren 7 bis 9 beschrieben.

Die in diesem Beispiel durchsaugte Stauchwalze 9' weist auf dem Außenumfang eine offene, d.h. wasserdurchlässige Struktur auf, die zum Teil durch die aufgewickelte Garnitur 30 verdeckt sein kann. Die offene Struktur der Saugwalze 9 kann durch eine gelochte Oberfläche oder durch eingearbeitete zurückgesetzte Kanäle erzeugt werden. Weiterhin ist die durchsaugte Saugwalze 9 im Bereich einer Stirnseite mit einer Absaugung versehen, die einen Unterdruck erzeugt und das Wasser des Düsenbalkens absaugt.

Ein weiterer Unterschied bei diesem Ausführungsbeispiel zum Stand der Technik ist, dass die Verfestigung der Fasern auf bzw. zwischen den Zähnen 14 der Garnituren 30 erfolgt. Im Stand der Technik erfolgt die Verfestigung von Fasern auf einer gelochten Transportunterlage, beispielsweise einem Transportband oder einer gelochten Trommel, die eine strukturierte oder glatte und zumindest partiell ebene Oberfläche aufweist. Dabei werden die Fasern zum Teil in die Löcher gespült und verwirbeln bzw. verschlingen dort miteinander. Gleichzeitig wird über die Löcher das Wasser der Düsenbalken abgesaugt. Nach dem Stand der Technik werden die Düsenbalken mit einem Druck im Bereich von 60 bis 400 bar betrieben. Bei der Erfindung werden die Fasern auf und zwischen den Zähnen 33 der Garnituren 30 aufeinander gedrückt bzw. verpresst. Der lose Verbund an Fasern wird mehr aufeinander verdichtet als miteinander verwirbelt, so dass die Ausrichtung bzw. Orientierung der Fasern im Wesentlichen gleich bleibt. Es wird daher mit viel geringeren Drücken gearbeitet, die in Abhängigkeit der Faserqualität bis 40 bar betragen können, da ansonsten die Zähne 33 der Garnitur 30 den Faserflor 20 perforieren würden. In diesem Ausführungsbeispiel wird also mit deutlich geringeren Drücken und Wassermengen gearbeitet, als im Stand der Technik. Weiterhin weisen die durchsaugten Walzen 8, 9, 9' einen viel kleineren Durchmesser auf, als eine Absaugtrommel in einer konventionellen hydrodynamischen Verfestigungsanlage, was für den Abtransport des Wassers eine hohe Herausforderung bedeutet.

Die in Figur 1 dargestellte Krempelanlage 1 ist mit einem unteren und einem oberen Abzugsaggregat ausgestattet, die als Transportbänder 10, 11 ausgebildet sind, und kann damit zwei getrennte Lagen Faserflor 20 erzeugen. Es ist natürlich auch möglich, die Krempelanlage 1 mit nur einem Abzugsaggregat auszustatten.

Der Düsenbalken 16 weist eine Vielzahl von Düsen mit einem Durchmesser von 0,5 bis 1,5 mm auf, die von den jeweiligen Stirnseiten des Düsenbalkens her, wenn die Arbeitsbreite verringert wird, abdeckbar oder abschaltbar sind, um Energie zu sparen. Die Anzahl der Düsen kann im Bereich von 1 bis 30 je cm Arbeitsbreite liegen, vorzugsweise 5 bis 20 Düsen je cm Arbeitsbreite, wobei die Düsen nicht in einer Linie angeordnet sein müssen, sondern auch versetzt zueinander, beispielsweise in mehreren Reihen nebeneinander angeordnet sein können. Die Anordnung der Düsen erfolgt so nah am Faserflor 20 wie möglich, um die Strahlintensität und die damit aufgebrachte Energie zu erhalten und das Zurückspritzen von Wasser von der Oberfläche der Stauchwalze 9 zu verhindern.

Vorteilhafterweise können auch zwei oder drei Düsenbalken 16 hintereinander an der Abnehmerwalze 8 oder einer Stauchwalze 9, 9' angeordnet sein, wodurch eine für die Faserausrichtung sehr schonende Verfestigung in Stufen erfolgt, da dann die hydraulischen Drücke vom ersten bis zum letzten Düsenbalken 16 zunehmen.

In dem Ausführungsbeispiel der Figur 2 sind die zwei Transportbänder 10, 11 durch eine Saugtrommel 15 ersetzt worden, die als Sammeltrommel für den unteren Faserflor und den oberen Faserflor dient. Im Unterschied zum Stand der Technik bei der nach einer Krempelanlage eine hydrodynamische Verfestigung erfolgt, ist hier die Saugtrommel 15 integraler Bestandteil der Krempelanlage 1. Demzufolge erfährt der Faserflor 20 keinen Verzug durch die Übergabe von einem zum nächsten Transportband, sondern kommt leicht verfestigt aus der Krempelanlage 1. In diesem Ausführungsbeispiel wird der Faserflor 20 auf der Saugtrommel 15 in Uhrzeigerrichtung transportiert, wobei sich der untere Faserflor dann unter den oberen Faserflor legt und beide zusammen durch den Düsenbalken 16 mittels Wasserstrahlen 17 verfestigt werden. Über die Saugtrommel 15 wird das Wasser des Düsenbalkens 16 abgeführt bzw. abgesaugt. Der Vorteil liegt darin, dass die Saugtrommel 15 für mehrere Lagen Faserflor 20 als Sammeltrommel dient, so dass der zusammengeführte Faserflor 20 an einer Stelle gemeinsam verfestigt wird und erst dann die Krempelanlage 1 verlässt.

Im Unterschied zum Ausführungsbeispiel 1 ist die Saugtrommel 15 mit einer gerundeten (ebenen) Oberfläche versehen, die eine Vielzahl von Bohrungen oder Löchern aufweist, über die das Wasser des Düsenbalkens 16 abgeführt werden kann. Da auch hier auf eine Verwirbelung bzw. Verflechtung der Fasern verzichtet wird, um die Faserorientierung beizubehalten, wird ebenfalls mit einem geringen Druck von bis zu 40 bar gefahren, wobei eine höhere Wassermenge möglich ist, da die Saugtrommel 15 einen größeren Durchmesser mit einer aufgrund der Bohrungen offeneren Struktur aufweist, als die durchsaugte Stauchwalze 9'. Bei dieser Ausführung kann der Abstand der Düsen des Düsenbalkens 16 vom Faserflor bis zu 5 cm betragen. Die Saugtrommel 15 kann auch als sogenannte Spunlacetrommel ausgebildet sein.

Selbstverständlich kann auch das Ausführungsbeispiel 1 mit allen nachfolgenden Ausführungsbeispielen kombiniert werden, in dem sowohl eine dem Tambour 5 nachgeordnete Walze 8, 9, 9' mit einem Düsenbalken 16 zusammen wirken und gleichzeitig die Saugtrommel 15 als Abzugsaggregat mit einem Düsenbalken 16 versehen ist, um die beiden Lagen Vlies zu verbinden bzw. zu verdichten.

Da in dem ersten Ausführungsbeispiel der Faserflor leicht verfestigt wird, in den nachfolgenden Ausführungsbeispielen der Figuren 2 und 3 mehrere Lagen Faserflor miteinander verbunden werden, ist auch hier eine Kombination sinnvoll.

Das Ausführungsbeispiel der Figur 3 entspricht im Wesentlichen dem Ausführungsbeispiel der Figur 2, wobei die Saugtrommel durch zwei Transportbänder 10, 11 ersetzt wurde. Die untere Lage Faserflor 20 wird von der Übergabewalze 12 auf das untere Transportband 11 abgelegt. Die obere Lage Faserflor 20 wird von der Übergabewalze 12 auf das obere Transportband 10 abgelegt und von dort weiter auf das Transportband 11 gefördert und mittels hydrodynamischer Verfestigung mit dem unteren Faserflor verbunden. Der Düsenbalken 16 ist in diesem Ausführungsbeispiel nach der Übergabestelle der Transportbänder 10, 11 angeordnet, um beide Lagen Faserflor miteinander zu verbinden. Ergänzend kann vorgesehen sein, jeweils einen zusätzlichen Düsenbalken im Bereich der Abnehmerwalzen 8 oder den Stauchwalzen 9, 9' anzuordnen, um dort bereits den Faserflor zu verfestigen. Das hat den Vorteil, dass die Faserorientierung, die zwischen dem Tambour 5 und den Abnehmerwalzen 8 eingestellt wird, dort "eingefroren" wird, so dass die Krempel aufgrund der Stabilisierung des Faserflors mit einer höheren Geschwindigkeit betrieben werden kann.

In Figur 4 dreht der Tambour 5 im Gegenuhrzeigersinn und übergibt den Faserflor an die Abnehmerwalze 8, die dabei die Fasern umorientiert und den Faserflor aufgrund der unterschiedlichen Umfangsgeschwindigkeit staucht oder verstreckt. Ein weiteres Stauchen oder Verstrecken des Faserflors ergibt sich zwischen der Abnehmerwalze 8 und der Stauchwalze 9, die den Faserflor dann an eine Saugtrommel 13 übergibt, die als Spunlacetrommel ausgebildet sein kann. Der Faserflor wird auf der Saugtrommel durch einen Düsenbalken mittels Wasserstrahlen leicht verfestigt, so dass der Faserflor aufgrund seiner größeren Festigkeit mit einer höheren Geschwindigkeit weiterverarbeitet werden kann. Auch in diesem Ausführungsbeispiel wird der Faserflor mit einem geringen Druck, beispielsweise mit 5 bis 40 bar verfestigt und leicht kompaktiert. Da die Ausrichtung der Fasern zu einem Hauptteil zwischen dem Tambour 5 und der Abnehmerwalze 8 erfolgt, ist es am sinnvollsten, dass die Verfestigung direkt im Anschluss an oder auf der Abnehmerwalze 8 erfolgt, wie dies in Figur 5 dargestellt ist. Das Ausführungsbeispiel nach Figur 4 hat den Vorteil, dass zwischen dem Tambour 5 und dem Düsenbalken 16 ein vergrößerter Abstand vorhanden ist, bei dem das spritzende Wasser insbesondere bei sehr leichten Vliesen den Kardiervorgang nicht beeinflusst. Für die Festsetzung der Faserorientierung ist es optimal, wenn die Verfestigung des Faserflors direkt nach der Übergabe vom Tambour 5 auf die Abnehmerwalze 8 erfolgt, wie dies in Figur 5 dargestellt ist. Da in Figur 5 die Stauchwalze 9 fehlt und sich damit eine andere Laufrichtung für den Faserflor auf die Saugtrommel 13 ergibt, wird der Faserflor von unten mit Wasserstrahlen 17 beaufschlagt.

Die Ausführungsbeispiele der Figuren 4 und 5 können mit einer sogenannten Kompaktiervorrichtung 14 ergänzt werden, die in Figur 6 vergrößert dargestellt ist. Auch ist es möglich, zusätzlich die Abnehmerwalze 8 oder Stauchwalze 9 als besaugte Walze auszuführen und mit einem Düsenbalken 16 zu versehen.

In Figur 6 zeigt die Saugtrommel 13 in einer vergrößerten Schnittdarstellung. Die Saugtrommel 13 kann als sogenannte Siebtrommel ausgebildet sein, umfassend eine Lochblechtrommel, die mit einem Stützgewebe und einem feinem Sieb oder alternativ mit einer mikroporösen Schale bezogen ist. Alternativ kann die Saugtrommel 13 als Strukturtrommel ausgebildet sein, deren Oberfläche eine Perforierung aufweist, um dem Faserflor 20 eine Struktur oder ein Muster zu geben.

Die Saugtrommel 13 weist eine Vielzahl von Bohrungen 13a auf, über die das Wasser des Düsenbalkens 16 abgeführt wird. Innerhalb der Saugtrommel 13 ist ein Saugrohr mit einer Vielzahl von Absaugschlitzen angeordnet, über das mit Unterdruck das Wasser absaugt wird. Oberhalb der Saugtrommel 13 ist der Düsenbalken 16 angeordnet, der unter Hochdruck mittels einer Vielzahl von Düsen eine Reihe von Wasserstrahlen 17 auf den Faserflor 20 spritzt. Der Düsenbalken 16 wird nach der Erfindung mit einem geringen Druck von 1 bis 40 bar, vorzugsweise mit einem Druck von 5 bis 20 bar betrieben. Der Düsenbalken 16 kann mit einer oder mehreren Reihen von Wasserstrahlen 17 betrieben werden. Der Faserflor 20 läuft in diesem Ausführungsbeispiel in Pfeilrichtung von links nach rechts über die Saugtrommel 13 und wird kontinuierlich von den Wasserstrahlen 17 getroffen. Der Düsenbalken 16 ist dabei im Abstand zur Saugtrommel 13 einstellbar angeordnet.

Vorzugsweise ist in Laufrichtung des Faserflors 20 vor dem Wasserbalken 16 eine Kompaktiereinrichtung 14 angeordnet, die entlang der Längsachse der Saugtrommel 13 einen Druck auf den Faserflor 20 ausübt. Die Kompaktiereinrichtung 14 kann an einer nicht dargestellten Aufhängung mit einem Gelenk an einem Träger drehbar befestigt sein.

Das Kompaktierblech 14 ist in Figur 6 in Seitenansicht erkennbar. In seiner Längserstreckung bzw. über die Arbeitsbreite verläuft das Kompaktierblech 14 im Wesentlichen über die gesamte Länge der Saugtrommel 13. Das Kompaktierblech 14 weist eine vordere Kante 14a auf, die unter Vorspannung den Faserflor 20 auf die Saugtrommel 13 drückt.

Der Anpressdruck der Kante 14a und deren Lage auf den Faserflor 20 ist über die Aufhängung des Kompaktierbleches 14 einstellbar. Das Kompaktierblech 14 kann beispielsweise aus einem Streifen aus Metall oder Kunststoff gestaltet sein und mit Druck leicht gebogen und damit federnd auf den Faserflor 20 drücken. Das freie Ende bzw. die Kante 14a der Kompaktiervorrichtung 14 zeigt dabei in Laufrichtung des Faserflores 20.

Der technische Effekt der Kompaktiervorrichtung 14 liegt darin, dass der Faserflor 20 auf sehr kleinem Raum verdichtet wird, bevor die Verfestigung durch den Wasserbalken 16 erfolgt. Es ist damit keine Kompaktierung nach dem Stand der Technik mit Walzen oder Bänder nötig. Ein weiterer Vorteil liegt darin, dass die Kompaktierung eine Verdichtung der Fasern kurz vor der Verfestigung durch die Wasserstrahlen erzeugt, wodurch ein Verschwimmen der einzelnen Fasern verhindert wird, was letztlich zu einem besseren Vliesprodukt führt.

Wesentlich für die Erfindung nach diesem Ausführungsbeispiel ist die Kompaktierung dicht vor dem Wasserstrahl 17 anzuordnen, also in einem Abstand von 1 bis 20 mm, wodurch verhindert wird, dass der Faserflor 20 in größeren Bereichen vor der Reihe der Wasserstrahlen 16 bzw. durch den Unterdruck im Saugrohr in die Saugtrommel 13 in Produktionsrichtung gesaugt wird und der Faserflor zerstört wird. Mit der Kompaktiervorrichtung 14 in der Ausführungsform als gebogenes Blech hingegen kann durch die Kompaktierwirkung kurz vor der Verfestigung durch die Wasserstrahlen die Festigkeit in Längsrichtung der Faserbahn erhöht werden, da die Kante 14a nur über die Oberfläche des Faserflors 20 gleitet. Über den gesamten Querschnitt des Faserflors 20 findet hingegen keine Änderung in der Ausrichtung der Fasern statt.

Die Bohrungen 13a in der Saugtrommel weisen einen Einlaufbereich 13b auf, der in Laufrichtung des Faserflors 20 vor dem Wasserstrahl 17 angeordnet ist. Der Einlaufbereich 13b ist keilförmig gestaltet, damit die Saugkraft durch den Unterdruck in der Bohrung 13a nur langsam ansteigt und der unverfestigte Faserflor 20 sich langsam ohne Verschieben der Fasern durch Saugluft verdichtet.

In diesem Ausführungsbeispiel ist die Kante 14a der Kompaktiervorrichtung bis nah an dem Wasserstrahl 17 angeordnet und verdeckt dabei zumindest teilweise den Einlaufbereich 13b. Damit wird der Faserflor 20 durch die Kompaktiervorrichtung 14 entlang der Längsachse der Saugtrommel 13 auf diese gedrückt. Nur die Fasern, die im Bereich der Bohrung 13a und des Einlaufbereiches 13b angeordnet sind, werden miteinander verschlungen. Nur kleine Bereiche des Faserflors 20, die sich im Bereich des Einlaufbereiches 13b befinden, werden durch den Unterdruck der Absaugung zeitweise in die Bohrung 13a gezogen.

Die für die Abnehmer- bzw. Stauchwalze 8, 9 verwendete Garnitur 30 wird in den Ausführungsbeispielen der Figuren 7 bis 10 beschrieben. Figur 7 zeigt ein erstes Ausführungsbeispiel einer Garnitur 30, bei der eine Vielzahl von Zähnen 33 auf einem Garniturfuß 31 hintereinander angeordnet sind. Die Garnitur 30 ist als endloser Draht ausgebildet, die mit dem Garniturfuß 31 auf der Oberfläche der Abnehmer- oder Stauchwalze 8, 9 aufgezogen wird. Oberhalb vom Garniturfuß 31 erstrecken sich die Zähne 33, wobei die Zahnfüsse 35 in den Garniturfuß 31 übergeht. Der Garniturfuß 31 ist breiter ausgebildet als die Zähne 33, damit zwischen den Zähnen 33 einerseits Platz für die Ausrichtung der Fasern bleibt, andererseits aber auch ausreichend Platz für die Ableitung der Wasserstrahlen 17. Hierzu weist der Garniturfuß 31 eine Vielzahl von Aussparungen 32 auf, die in diesem Ausführungsbeispiel rechteckig ausgebildet sind und die mit Bohrungen in der Abnehmer- bzw. Stauchwalze 8, 9 korrespondieren.

Eine beispielhafte Anordnung von drei aufgezogenen Reihen einer Garnitur 30 auf eine Abnehmerwalze 8 zeigt Figur 8. Die Abnehmerwalze 8 weist eine Vielzahl von Bohrungen 8a auf, die in diesem Ausführungsbeispiel als Langlöcher ausgebildet sind. Die Aussparungen 32 im Garniturfuß 31 sind so großzügig eingearbeitet, dass selbst bei einer versetzten Montage der Garnitur 30 immer eine ausreichende Öffnung in der Abnehmerwalze 8 verbleibt, mit der das Wasser des Düsenbalkens 16 abgesaugt werden kann. Idealerweise sind die Aussparungen 32 in der Garnitur 30 immer deckungsgleich mit den Bohrungen 8a in der Abnehmerwalze 8. Das setzt allerdings eine sehr hohe Präzision in der Fertigung der Bohrungen 8a in der Abnehmerwalze 8 und in den Aussparungen 32 im Garniturfuß 31 voraus. Da der Garniturdraht kilometerlang auf die Walze gewickelt wird, addieren sich zum Ende des Garniturdrahtes kleinste Toleranzen zu großen Abweichungen auf, wodurch zum Ende des Wickelvorganges die Aussparungen 32 nicht mehr mit den Bohrungen 8a deckungsgleich sein können. Dazu kommt noch eine Ungenauigkeit in der Montage der Garnitur 30. Eine preiswertere Variante ist daher in diesem Ausführungsbeispiel offenbart, bei der von Anfang an eine Überdeckung der Aussparung 32 mit den Öffnungen 8a eingeplant wird. Selbstverständlich kann diese Ausführungsform auch für eine Stauchwalze 9 vorgesehen sein.

Figur 9 zeigt eine alternative Garnitur, bei der die Aussparungen 32 zumindest teilweise kreisförmig bzw. halbkreisförmig ausgebildet sind. In diesem Ausführungsbeispiel ist eine Garnitur 30 dreimal um eine Abnehmerwalze 8 gewickelt worden. Der Garniturfuß 31 weist eine Vielzahl von Aussparungen 32 auf, die in regelmäßigen Abständen als Halbkreis in den Garniturfuß 31 eingearbeitet worden sind. Korrespondierend mit den Aussparungen 32 sind in der Abnehmerwalze 8 kreisförmige Bohrungen 8a angeordnet. Um einen ausreichenden Öffnungsgrad zu erhalten, gleichzeitig den Garniturfuß 31 nicht zu aufwendig zu gestalten, wird die Garnitur 30 gleichzeitig mit einem Montagedraht verlegt, der einen vorgegeben Abstand zur nächsten Garniturreihe bzw. Garniturfuß herstellt. Nach einer möglichen Zwischenbefestigung der Garnitur 30, beispielsweise alle 10 Umdrehungen mittels einer Lötstelle auf der Abnehmerwalze 8, kann der Montagedraht entfernt werden und gibt die andere Hälfte einer bisher verdeckten Bohrung 8a frei. Nach diesem Prinzip ist auch die Montage einer Garnitur 30 mit einem normal dimensionierten Garniturfuß 31 ohne Aussparung möglich. Damit kann eine standardmäßige Garnitur verwendet werden, die lediglich bei jeder Umdrehung auf der Walze einen größeren Abstand zueinander aufweist.

### Bezugszeichen

- 1: Krempelanlage
- 1a: Einlaufseite
- 1b: Auslaufseite
- 2: Einzugwalze
- 3: Vortrommel
- 4: Übertragungseinheit
- 5: Tambour
- 6: Wenderwalze
- 7: Arbeiterwalze
- 8: Abnehmerwalze
- 8a: Bohrung
- 9: Stauchwalze
- 9': durchsaugte Stauchwalze
- 10: Transportband
- 11: Transportband
- 12: Übergabewalze
- 13: Saugtrommel
- 13a: Bohrung
- 13b: Einlaufbereich
- 14: Kompaktiervorrichtung
- 14a: Kante
- 15: Saugtrommel
- 16: Düsenbalken
- 17: Wasserstrahl
- 20: Faserflor
- 30: Garnitur
- 31: Garniturfuß
- 32: Aussparung
- 33: Zahn
- 34: Zahnkopf
- 35: Zahnfuß
- 36: Montagedraht

## Patentansprüche

1. Krempelanlage mit einer Einlaufseite (1a), in die Faserflocken mittels eines Speisers zugeführt, über ein System von Walzen bis zur Einzelfaser aufgelöst und ausgerichtet werden, und über eine Auslaufseite (1b) mit mindestens einem Abzugsaggregat als mindestens ein Faserflor (20) zur weiteren Verarbeitung abtransportiert wird, wobei die Krempelanlage (1) Mittel zum hydrodynamischen Verfestigen des mindestens einen Faserflors (20) aufweist, wobei die Krempelanlage (1) mindestens einen Tambour (5) und mindestens eine Abnehmerwalze (8) aufweist, der mindestens eine Stauchwalze (9) nachgeordnet ist, **dadurch gekennzeichnet, dass** die mindestens eine Abnehmerwalze (8) oder Stauchwalze (9, 9') als besaugte Walze ausgebildet ist, die auf ihrem Umfang eine Garnitur (30) aufweist, die ausgebildet ist, Wasserstrahlen (17) zur besaugten Walze (8, 9, 9') durch zuleiten, wobei der Faserflor (20) auf der besaugten Walze (8, 9, 9') verfestigt wird.

2. Krempelanlage nach Anspruch 1, **dadurch gekennzeichnet, dass** die Garnitur (30) im Garniturfuß (31) Aussparungen (32) aufweist, die mit Öffnungen in der besaugten Walze (8, 9, 9') korrespondieren.

3. Krempelanlage nach Anspruch 1, **dadurch gekennzeichnet, dass** die Garnitur (30) mit eine Vielzahl von Windungen auf der besaugten Walze (8, 9, 9') aufgezogen wird, wobei zwischen jeder Windung ein Abstand verbleibt, zwischen dem die Wasserstrahlen (17) abfließen bzw. abgesaugt werden können.

4. Krempelanlage mit einer Einlaufseite (1a), in die Faserflocken mittels eines Speisers zugeführt, über ein System von Walzen bis zur Einzelfaser aufgelöst und ausgerichtet werden, und über eine Auslaufseite (1b) mit mindestens einem Abzugsaggregat als mindestens ein Faserflor (20) zur weiteren Verarbeitung abtransportiert wird, wobei die Krempelanlage (1) Mittel zum hydrodynamischen Verfestigen des mindestens einen Faserflors (20) aufweist, wobei das Abzugsaggregat als Saugtrommel ausgebildet ist, wobei der Faserflor (20) zwischen der Saugtrommel und einem Düsenbalken (16) verfestigt wird, wobei der Düsenbalken (16) eine Vielzahl von Wasserstrahlen (17) auf den Faserflor (20) spritzt, **dadurch gekennzeichnet, dass** die Saugtrommel mit einer Kompaktiervorrichtung (14) zusammenwirkt, die als Kompaktierblech ausgebildet ist, dessen Anpressdruck einstellbar ist, wobei sich das Kompaktierblech über die gesamte Länge der Saugtrommel (13) erstreckt und in einem Abstand von 1 bis 20 mm zu den Wasserstrahlen (17) des Düsenbalkens (16) angeordnet ist.

5. Krempelanlage nach Anspruch 4, **dadurch gekennzeichnet, dass** auf der Saugtrommel (15) zwei oder mehr Lagen Faserflor zusammengeführt und miteinander verfestigt werden.

6. Krempelanlage nach einem der Ansprüche 4 bis 5, **dadurch gekennzeichnet, dass** das Abzugsaggregat als Saugtrommel (13) ausgebildet ist, die als Siebtrommel, Spunlacetrommel oder Strukturtrommel ausgeführt ist.

7. Krempelanlage nach einem der vorhergehenden Ansprüche, **dadurch gekennzeichnet, dass** der Düsenbalken (16) mit einem Druck von 5 bar bis 40 bar betrieben wird.

8. Verfahren zur Verfestigung eines Faserflors in einer Krempelanlage, wobei Faserflocken an einer Einlaufseite (1a) mittels eines Speisers zugeführt werden, über ein System von Walzen bis zur Einzelfaser aufgelöst und ausgerichtet werden, und über eine Auslaufseite (1b) mit mindestens einem Abzugsaggregat als mindestens ein Faserflor (20) zur weiteren Verarbeitung abtransportiert wird, wobei der mindestens eine Faserflor (20) innerhalb der Krempelanlage (1) hydrodynamisch verfestigt wird, wobei der Faserflor von mindestens einem Tambour (5) auf mindestens eine Abnehmerwalze (8) überführt wird und durch mindestens eine Stauchwalze (9) gestaucht wird, **dadurch gekennzeichnet, dass** die mindestens eine Abnehmerwalze (8) oder Stauchwalze (9, 9') als besaugte Walze ausgebildet ist und der Faserflor (20) auf der besaugten Walze (8, 9, 9') verfestigt wird, wobei die Orientierung der Fasern beibehalten wird.

9. Verfahren zur Verfestigung eines Faserflors in einer Krempelanlage, wobei Faserflocken an einer Einlaufseite (1a) mittels eines Speisers zugeführt werden, über ein System von Walzen bis zur Einzelfaser aufgelöst und ausgerichtet werden, und über eine Auslaufseite (1b) mit mindestens einem Abzugsaggregat als mindestens ein Faserflor (20) zur weiteren Verarbeitung abtransportiert wird, wobei der mindestens eine Faserflor (20) innerhalb der Krempelanlage (1) hydrodynamisch verfestigt wird, wobei die hydrodynamische Verfestigung mittels einer Vielzahl von Wasserstrahlen (17) erfolgt, die auf den mindestens einen Faserflor (20) gespritzt werden, wobei der Faserflor von mindestens einem Tambour (5) auf mindestens eine Abnehmerwalze (8) überführt wird und durch mindestens eine Stauchwalze (9) gestaucht wird, **dadurch gekennzeichnet, dass** der mindestens eine Faserflor (20) auf einer besaugten Trommel, die in Transportrichtung nach einem Tambour (5) angeordnet ist, verfestigt wird, und dass der Faserflor (20) vor der hydrodynamischen Verfestigung kompaktiert wird, wobei die Kompaktierung durch ein im Anpressdruck einstellbares Kompaktierblech erfolgt, das sich über die gesamte Länge der Saugtrommel (13) erstreckt und in einem Abstand von 1 bis 20 mm zu den Wasserstrahlen (17) des Düsenbalkens (16) angeordnet ist.

10. Verfahren nach Anspruch 9, **dadurch gekennzeichnet, dass** die hydrodynamische Verfestigung bei einem Druck von 5 bar bis 40 bar erfolgt.

11. Verfahren nach Anspruch 9, **dadurch gekennzeichnet, dass** auf der Saugtrommel (15) zwei oder mehr Lagen Faserflor (20) zusammengeführt und miteinander verfestigt werden.

12. Verfahren nach Anspruch 9, **dadurch gekennzeichnet, dass** der mindestens eine Faserflor (20) auf einer Saugtrommel (13) verfestigt wird, die als Siebtrommel, Spunlacetrommel oder Strukturtrommel ausgeführt ist.

## Claims

1. A roller card installation having an entry side (1a), into which fibre tufts are fed by means of a feeder, which are opened to individual fibres and aligned via a system of rolls, and via a discharge side (1b) with at least one delivery aggregate are transported away at least as one fibre web (20) for further processing, wherein the roller card installation (1) includes means for hydrodynamically entangling the at least one fibre web (20), wherein the roller card installation (1) includes at least one main cylinder (5) and at least one doffer roll (8), at least one stuffing roll (9) being disposed downstream therefrom, **characterized in that** the at least one doffer roll (8) or stuffing roll (9. 9') is configured as a suctioned roll, which includes a clothing (30) on the circumference thereof configured to guide water jets (17) through to the suctioned roll (9, 9, 9'), wherein the fibre web (20) is entangled on the suctioned roll (8, 9, 9').

2. The roller card installation according to claim 1, **characterized in that** the clothing (30) includes recesses (32) in the clothing base (31) which correspond to openings in the suctioned roll (8, 9, 9').

3. The roller card installation according to claim 1, **characterized in that** the clothing (30) with a plurality of windings is mounted onto the suctioned roll (8, 9, 9'), wherein a distance remains between each winding, between which the water jets (17) may flow off, respectively may be suctioned off.

4. A roller card installation having an entry side (1a), into which fibre tufts are fed by means of a feeder, which are opened to individual fibres and aligned via a system of rolls, and, via a discharge side (1b) with at least one delivery aggregate, are transported away at least as one fibre web (20) for further processing, wherein the roller card installation (1) includes means for hydrodynamically entangling the at least one fibre web (20), wherein the delivery aggregate is configured as a suction drum, wherein the fibre web (20) is entangled between the suction drum and a nozzle bar (16), wherein the nozzle bar (16) sprays a plurality of water jets (17) onto the fibre web (20), **characterized in that** the suction drum cooperates with a compacting device (14), which is configured as a compacting plate, the contact pressure thereof being adjustable, wherein the compacting plate extends along the entire length of the suction drum (13) and is disposed at a distance of 1 to 20 mm to the water jets (17) of the nozzle bar (16).

5. The roller card installation according to claim 4, **characterized in that** two or more layers of fibre web are combined and entangled with each other on the suction drum (15).

6. The roller card installation according to any of the claims 4 to 5, **characterized in that** the delivery aggregate is configured as a suction drum (13), which is embodied as a perforated drum, as a spunlace drum or as a structured drum.

7. The roller card installation according to any of the preceding claims, **characterized in that** the nozzle bar (16) is operated at a pressure of 5 bars to 40 bars.

8. A method for entangling a fibre web in a roller card installation, wherein fibre tufts are fed at an entry side (1a) by means of a feeder, are opened to individual fibres and aligned via a system of rolls, and via a discharge side (1b) with at least one delivery aggregate are transported away at least as one fibre web (20) for further processing, wherein the at least one fibre web (20) is hydrodynamically entangled within the roller card installation (1), wherein the fibre web is transferred from at least one main cylinder (5) onto at least one doffer roll (8) and is stuffed by at least one stuffing roll (9), **characterized in that** the at least one doffer roll (8) or stuffing roll (9, 9') is configured as a suctioned roll, and the fibre web (20) is entangled on the suctioned roll (8, 9, 9'), wherein the orientation of the fibres is maintained.

9. A method for entangling a fibre web in a roller card installation, wherein fibre tufts are fed at an entry side (1a) via a feeder, are opened to individual fibres and aligned via a system of rolls, and via a discharge side (1b) with at least one delivery aggregate are transported away at least as one fibre web (20) for further processing, wherein the at least one fibre web (20) is hydro-dynamically entangled within the roller card installation (1), wherein the hydrodynamic entangling is realized by means of a plurality of water jets (17), which are sprayed onto the at least one fibre web (20), wherein the fibre web is transferred from at least one main cylinder (5) onto at least one doffer roll (8) and is stuffed by at least one stuffing roll (9), **characterized in that** the at least one fibre web (20) is entangled on a suctioned drum, which is disposed downstream a main cylinder (5) in direction of transport, and **in that** the fibre web (20) is compacted prior to the hydrodynamic entangling, wherein the compacting is realized by means of a compacting plate the contact pressure thereof being adjustable, which plate extends along the entire length of the suction drum (13) and is disposed at a distance of 1 to 20 mm to the water jets (17) of the nozzle bar (16).

10. The method according to claim 9, **characterized in that** the hydrodynamic entangling is realized at a pressure of 5 to 40 bars.

11. The method according to claim 9, **characterized in that** two or more layers of fibre web (20) are combined and entangled with each other on the suction drum (15).

12. The method according to claim 9, **characterized in that** the at least one fibre web (20) is entangled on a suction drum (13), which is configured as a perforated drum, as a spun-lace drum or as a structured drum.

## Revendications

1. Installation de carde à rouleaux avec un côté entrée (1a), auquel des flocons de fibres sont amenés au moyen d'une chargeuse, lesquels sont ouverts jusqu'à la fibre individuelle et alignés par un système de rouleaux, et via un côté sortie (1b) avec au moins un agrégat délivreur sont transportés comme au moins une voile de fibres (20) vers le traitement ultérieur, l'installation de carde à rouleaux (1) comprenant des moyens pour la consolidation hydrodynamique de ladite au moins une voile de fibres (20), l'installation de carde à rouleaux (1) comprenant au moins un tambour (5) et au moins un rouleau peigneur (8), au moins un rouleau de refoulement (9) étant agencé en aval, **caractérisée en ce que** ledit au moins un rouleau peigneur (8) ou rouleau de refoulement (9, 9') est aménagé comme rouleau aspiré, lequel, sur sa circonférence, comprend une garniture (30), qui est aménagée à guider des jets d'eau (17) vers le rouleau aspiré (8, 9, 9'), la voile de fibres (20) étant consolidée sur le rouleau aspiré (8, 9, 9').

2. Installation de carde à rouleaux selon la revendication 1, **caractérisée en ce que**, dans le pied de garniture (31) la garniture (30) comprend des évidements (32) qui correspondent à des ouvertures dans le rouleau aspiré (8, 9, 9').

3. Installation de carde à rouleaux selon la revendication 1, **caractérisée en ce que** la garniture (30) est montée avec une multitude d'enroulements sur le rouleau aspiré (8, 9, 9), une distance demeurant entre chaque enroulement entre lequel les jets d'eau (17) peuvent s'écouler, respectivement être aspirés.

4. Installation de carde à rouleaux avec un côté entrée (1a), auquel des flocons de fibres sont amenés au moyen d'une chargeuse, lesquels sont ouverts jusqu'à la fibre individuelle et alignés par un système de rouleaux, et via un côté sortie (1b) avec au moins un agrégat délivreur sont transportés comme au moins une voile de fibres (20) vers le traitement ultérieur, l'installation de carde à rouleaux (1) comprenant des moyens pour la consolidation hydrodynamique de ladite au moins une voile de fibres (20), l'agrégat délivreur étant aménagé comme tambour d'aspiration, la voile de fibres (20) étant consolidée entre le tambour d'aspiration et une barre à buses (16), la barre à buses (16) giclant une multitudes de jets d'eau (17) sur la voile de fibres (20), **caractérisée en ce que** le tambour d'aspiration coopère avec un dispositif de compactage (14), qui est aménagé comme tôle de compactage, dont la pression de contact est ajustable, la tôle de compactage s'étendant sur toute la longueur du tambour d'aspiration (13) et est agencée à une distance de 1 à 20 mm des jets d'eau (17) de la barre à buses (16).

5. Installation de carde à rouleaux selon la revendication 4, **caractérisée en ce que** deux ou plus de couches de voiles de fibres sont réunies sur le tambour d'aspiration (15) et consolidées les unes avec les autres.

6. Installation de carde à rouleaux selon l'une des revendications 4 à 5, **caractérisée en ce que** l'agrégat délivreur est aménagé comme tambour d'aspiration (13), lequel est aménagé comme tambour perforé, tambour spunlace ou tambour structuré.

7. Installation de carde à rouleaux selon l'une des revendications précédentes, **caractérisée en ce que** la barre à buses (16) est opérée à une pression de 5 à 40 bars.

8. Méthode pour la consolidation d'une voile de fibres dans une installation de carde à rouleaux, des flocons de fibres étant amenés à un côté entrée (1a) au moyen d'une chargeuse, étant ouverts jusqu'à la fibre individuelle et alignés via un système de rouleaux, et, via un côté sortie (1b) avec au moins un agrégat délivreur, étant transportés comme au moins une voile de fibres (20) vers le traitement ultérieur, ladite au moins une voile de fibres (20) étant consolidée de façon hydrodynamique à l'intérieur de l'installation de carde à rouleaux (1), la voile de fibres étant transférée depuis au moins un tambour (5) vers au moins un rouleau peigneur (8) et refoulée par au moins un rouleau de refoulement (9), **caractérisée en ce que** ledit au moins un rouleau peigneur (8) ou rouleau de refoulement (9, 9') est aménagé comme rouleau aspiré et la voile de fibres (20) est consolidée sur le rouleau aspiré (8, 9, 9') tout en gardant l'orientation des fibres.

9. Méthode pour la consolidation d'une voile de fibres dans une installation de carde à rouleaux, des flocons de fibres étant amenés à un côté entrée (1a) au moyen d'une chargeuse, étant ouverts jusqu'à la fibre individuelle et alignés via un système de rouleaux, et, via un côté sortie (1b) avec au moins un agrégat délivreur, étant transportés comme au moins une voile de fibres (20) vers le traitement ultérieur, ladite au moins une voile de fibres (20) étant consolidée de façon hydrodynamique à l'intérieur de l'installation de carde à rouleaux (1), la consolidation hydrodynamique étant réalisée au moyen d'une multitude de jets d'eau (17), qui sont giclés sur ladite au moins une voile de fibre (20), la voile de fibres étant transférée depuis au moins un tambour (5) vers au moins un rouleau peigneur (8) et refoulée par au moins un rouleau de refoulement (9), **caractérisée en ce que** ladite au moins une voile de fibres (20) est consolidée sur un tambour aspiré, qui est agencé en aval d'un tambour (5) en direction de transport, et **en ce que** la voile de fibres (20) est compactée avant la consolidation hydrodynamique, le compactage se réalisant par une tôle de compactage avec pression de contact réglable, laquelle s'étend sur toute la largeur du tambour d'aspiration (13) et est agencée à une distance de 1 à 20 mm des jets d'eau (17) de la barre à buses (16).

10. Méthode selon la revendication 9, **caractérisée en ce que** la consolidation hydrodynamique est réalisée à une pression de 5 à 40 bars.

11. Méthode selon la revendication 9, **caractérisée en ce que** deux ou plus de couches de voiles de fibres (20) sont réunies sur le tambour d'aspiration (15) et consolidées les unes avec les autres.

12. Méthode selon la revendication 9, **caractérisée en ce que** ladite au moins une voile de fibres (20) est consolidée sur un tambour d'aspiration (13), lequel est aménagé comme tambour perforé, tambour spunlace ou tambour structuré.
